# EUROPÄISCHE PATENTSCHRIFT

(11) **EP 1 814 813 B1**
(45) Veröffentlichungstag und Bekanntmachung des Hinweises auf die Patenterteilung: **28.08.2013**
(21) Anmeldenummer: 05798798.4
(22) Anmeldetag: 07.11.2005
(51) Int. Cl.: B66B 5/00

(54) **VERFAHREN UND VORRICHTUNG ZUR WARTUNG EINER AUFZUGS- BZW. FAHRTREPPENANLAGE**
MAINTENANCE METHOD AND DEVICE FOR AN ELEVATOR OR ESCALATOR INSTALLATION
PROCEDE ET DISPOSITIF POUR ENTRETENIR UN SYSTEME D'ASCENSEUR OU D'ESCALIER ROULANT

(30) Priorität: 09.11.2004 EP 04105604
(43) Veröffentlichungstag der Anmeldung: 08.08.2007
(73) Patentinhaber: Inventio AG, 6052 Hergiswil (CH)
(72) Erfinder: DEPLAZES, Romeo, CH-8302 Kloten (CH); BODMER, Christian, CH-6330 Cham (CH)
(86) Internationale Anmeldenummer: PCT/CH2005/000650
(87) Internationale Veröffentlichungsnummer: WO 2006/050626

(56) Entgegenhaltungen:
- WO-A-03/029122
- US-A- 4 512 442
- US-A- 4 823 914
- PATENT ABSTRACTS OF JAPAN Bd. 2000, Nr. 01, 31. Januar 2000 (2000-01-31) & JP 11 272972 A (TOSHIBA ELEVATOR CO LTD), 8. Oktober 1999 (1999-10-08)
- PATENT ABSTRACTS OF JAPAN Bd. 2003, Nr. 07, 3. Juli 2003 (2003-07-03) & JP 2003 067877 A (TOSHIBA ELEVATOR CO LTD), 7. März 2003 (2003-03-07)

## Beschreibung

Die Erfindung betrifft ein Verfahren und eine Vorrichtung zur Wartung einer Aufzugs- bzw. Fahrtreppenanlage gemäss der Definition der unabhängigen Patentansprüche.

Die Wartung einer Aufzugs- bzw. Fahrtreppenanlage beinhaltet das Schmieren und Reinigen der Komponenten, Kontrollen der Anlage, Personenbefreiungen, Einstell- und Nachstellarbeiten sowie abnutzungs- und verschleissbedingte Reparaturarbeiten. Die Wartung beinhaltet nicht die Reinigung aussenliegender Bereiche der Anlage, die Reinigung des Fahrkorbinneren, den Tausch von Hauptkomponenten der Anlage wie Antrieb, Fahrkorb, Steuerung, Sicherheitskomponenten, usw., den Austasch der Anlage, die Moderinisierung der Anlage und die Personenbefreiung durch die Feuerwehr. Die Wartung wird von einem IWartungsunternehmen bzw. einem Wartungstechniker durchgeführt.

Ein Verfahren, bzw. eine Vorrichtung, gemäss dem Oberbegriff des Anspruchs 1, bzw. des Anspruchs 9, ist z.B. aus JP-A-11272972 bekannt.

EP1415947A1 offenbart ein Verfahren zur Fernwartung einer Aufzugs- bzw. Fahrtreppenanlage, bei dem ungewöhnliche Zustände der Aufzugs- bzw. Fahrtreppenanlage einer entfernten Servicezentrale bspw. über moderne Kommunikationsmittel gemeldet werden. Dies ermöglicht es, von der Servicezentrale aus eine Kontrolle und Diagnose der Verfügbarkeit der Aufzugs- bzw. Fahrtreppenanlage durchzuführen.

Eine erste Aufgabe der vorliegenden Erfindung ist es, einen Qualitätsstandard für die Wartung insbesondere Fernwartung von Aufzugs- bzw. Fahrtreppenanlagen festzulegen und die Qualität einer solchen Wartung mit diesem Qualitätsstandard zu überprüfen. Eine weitere Aufgabe der vorliegenden Erfindung ist es, die Wartung der Aufzugs- bzw. Fahrtreppenanlage den Kundenwünschen entsprechend flexibel zu gestalten. Auch ist es eine Aufgabe der vorliegenden Erfindung, die Wartungskosten tief zu halten. Schliesslich ist es Aufgabe der vorliegenden Erfindung, die Verfügbarkeit der Aufzugs- bzw. Fahrtreppenanlage dem Kunden nach Aufwand zu kommunizieren. Die Aufgaben sollen mit bekannten und bewährten Mitteln des Transportwesens gelöst werden.

Zumindest eine der Aufgaben wird durch die Erfindung gemäss der Definition der unabhängigen Patentansprüche gelöst.

Die vorliegende Erfindung löst die erste der Aufgaben dadurch, in dem sie ein Verfahren zur Wartung einer Aufzugs- bzw. Fahrtreppenanlage bereitstellt, bei dem die Anwesenheit mindestens eines Wartungstechnikers an einer Aufzugs- bzw. Fahrtreppenanlage einer entfernten Servicezentrale mitgeteilt wird. Dies kann in Echtzeit oder zeitlich verzögert erfolgen. Die Servicezentrale ist somit darüber informiert, dass ein Wartungstechniker eine bestimmte Aufzugs- bzw. Fahrtreppenanlage vor hat zu warten bzw. wartet bzw. gewartet hat und ist in der Lage, die Qualität dieser Wartung zu überprüfen. Die Wartungsarbeiten werden als Wartungsprotokoll protokolliert und an die Servicezentrale übermittelt. Bspw. umfasst das Wartungsprotokoll Angaben, welcher Wartungstechniker an welchem Tag des Jahres, wie lange und welche Wartungsarbeiten an einer bestimmten Aufzugs- bzw. Fahrtreppenanlage vorgenommen hat. Die Qualität einer so erfassten Wartung kann dann mit einem Qualitätsstandard verglichen werden. Auch sind die erbrachten Wartungsarbeiten so eindeutig erfasst und können ausgewertet werden.

Vorteilhafterweise wird der Wartungstechniker an der Aufzugs- bzw. Fahrtreppenanlage identifiziert bzw. wird er durch Meldung bei der Servicezentrale identifiziert. Bspw. gibt der Wartungstechniker an einer Erkennungseinheit an der Aufzugs- bzw. Fahrtreppenanlage mindestens einen Identifikationscode ein. Der eingegebene Identifikationscode wird mit einer Referenz verglichen und falls eine Berechtigung vorliegt, d.h. falls der Identifikationscode erkannt wird, ist der Wartungstechniker identifiziert. In einer Variante hierzu kann eine Erkennung mindestens eines Zutrittsmerkmals durch die Erkennungseinheit an der Aufzugs- bzw. Fahrtreppenanlage erfolgen. So wird der Wartungstechniker aufgrund örtlicher Lokalisation in einem Netzwerk an der Aufzugs- bzw. Fahrtreppenanlage identifiziert. Auf diese Weise kann die Qualität einer Wartung einem bestimmten, identifizierten Wartungstechniker zugeordnet werden. Auch kann so überprüft werden, ob der Wartungstechniker bzw. eine Wartungsfirma eine Berechtigung für Wartungsarbeiten besitzt und für welche Wartungsarbeiten diese Berechtigung gültig ist. Die drei vorgenannten Varianten lassen sich einzeln oder in Kombination einsetzen.

Vorteilhafterweise wird der Abschluss der Wartungsarbeiten protokolliert und die Servicezentrale überprüft nach Abschluss der Wartungsarbeiten den Zustand sowie die Verfügbarkeit der Aufzugs- bzw. Fahrtreppenanlage. So wird sichergestellt, dass die Aufzugs- bzw. Fahrtreppenanlage nach den Wartungsarbeiten auch tatsächlich funktioniert und eventuelle Mängel behoben worden sind.

Vorteilhafterweise übermittelt die Servicezentrale das Wartungsprotokoll an den Kunden der Aufzugs- bzw. Fahrtreppenanlage. Somit kann das Wartungsprotokoll als Basis für eine Rechnungsstellung dienen, bei der die Wartungsarbeiten dem Eigentümer nach protokolliertem Aufwand kommuniziert werden.

Vorteilhafterweise ermittelt die Aufzugs- bzw. Fahrtreppenanlage ihren Wartungsbedarf selbst und meldet diesen Wartungsbedarf an die Servicezentrale bzw. dem Wartungstechniker. Bspw. verfügt die Aufzugs- bzw. Fahrtreppenanlage über eine Wartungserfassungsvorrichtung, welche mit Sensoren und Auswerteeinheit verschiedenste Zustandsdaten erfasst und mit Referenzdaten vergleicht und so einen Wartungsbedarf ermittelt. Auf diese Weise ist die Servicezentrale bzw. der Wartungstechniker über die auszuführenden Wartungsarbeiten vorinformiert, was Zeit und Kosten spart. So weiss der Wartungstechniker bereits vor Ankunft an der Aufzugs- bzw. Fahrtreppenanlage, ob und welche Ersatzteile er benötigen wird, und kann diese bereits bei einer ersten Anfahrt mitnehmen.

In einer Variante wird der Wartungsbedarf vorteilhafterweise von der Servicezentrale selbst ermittelt und dem Wartungstechniker übermittelt. Hierzu werden die Zustandsdaten von der Aufzugs- bzw. Fahrtreppenanlage an die Servicezentrale übermittelt und von der Servicezentrale mit Referenzdaten verglichen, um so einen Wartungsbedarf zu ermitteln. Der Wartungsbedarf richtet sich so flexibel nach der vom Kunden gewünschten Verfügbarkeit.

Vorteilhafterweise ermittelt die Aufzugs- bzw. Fahrtreppenanlage ihren Wartungszustand selbst und zeigt ihn an. So ist bspw. der aktuelle Wartungszustand der Aufzugs- bzw. Fahrtreppenanlage vor Ort abrufbar.

Die vorliegende Erfindung löst die erste der Aufgaben ferner durch eine Vorrichtung zur Identifizierung eines Wartungstechnikers. Bspw. regelt diese Vorrichtung den Zugang zu einem nicht öffentlichen Bereich der Aufzugs- bzw. Fahrtreppenanlage. Bspw. identifiziert die Vorrichtung einen Wartungstechniker mit Hilfe mindestens eines an einer Eingabeeinheit eigegebenen Identifikationscodes bzw. durch Erkennung mindestens eines Zutrittsmerkmals. Vorteilhafterweise wird die Identifikation der Servicezentrale in Echtzeit oder zeitlich verzögert mitgeteilt bzw. von der Servicezentrale zumindestens in Teilschritten durchgeführt. Die Wartungsarbeiten werden als Wartungsprotokoll protokolliert und an dieses Wartungsprotokoll an die Servicezentrale übermittelt. Die Servicezentrale weiss somit, welcher Wartungstechniker bei einer bestimmten Aufzugs- bzw. Fahrtreppenanlage anwesend war, welche Wartungsarbeiten dieser Wartungstechniker durchführte und kann die Qualität dieser Wartung überprüfen.

Im Folgenden wird die Erfindung anhand von Ausführungsbeispielen in Figuren im Detail erläutert:
Fig. 1 zeigt schematisch eine erste Ausführungsform einer Aufzugs- bzw. Fahrtreppenanlage, bei der die Anwesenheit eines Wartungstechnikers per Fernmeldenetz an eine entfernte Servicezentrale gemeldet wird,
Fig. 2 zeigt die Identifizierung eines Wartungstechnikers an einer Aufzugs- bzw. Fahrtreppenanlage gemäss Fig. 1, und
Fig. 3 zeigt schematisch die Übermittlung von Daten zwischen der Aufzugs- bzw. Fahrtreppenanlage gemäss Fig. 1 mit einer Servicezentrale bzw. einer Gebäudeleitstelle und einem Kunden.

Zur Aufzugs- bzw. Fahrtreppenanlage: Fig. 1 zeigt eine Aufzugs- 1 bzw. Fahrtreppenanlage 2, die in einem beliebigen Gebäude angeordnet ist und mindestens einen Aufzug 1 bzw. mindestens eine Fahrtreppe 2 aufweist. Es kann sich um jede beliebige bekannte Aufzugsanlage 1 handeln, welche Bestandteile wie eine Kabine 10 zum Verfahren von Passagieren bzw. Gütern in einem Schacht 5 zwischen Stockwerken 3 des Gebäudes sowie einen Antrieb 12 zum Bewegen der Kabine 10, eine Steuerungseinrichtung 13 zum Steuern des Antriebes 12 aufweist. Es kann sich um eine beliebige Fahrtreppenanlage 2 handeln, welche Bestandteile wie Stufen zum Verfahren von Passagieren bzw. Gütern zwischen Stockwerken 3 des Gebäudes, Balustraden 16, einen Antrieb 14 zum Bewegen der Stufen und Steuerungseinrichtung 15 zum Steuern des Antriebes aufweist. Wie in Fig. 1 gezeigt, kann die vorliegende Erfindung auch in einer beliebigen Rollbandanlage 2 realisiert sein, welche Bestandteile wie Bänder zum Verfahren von Passagieren bzw. Gütern zwischen Stockwerken 3 des Gebäudes oder auf demselben Stockwerk 3, Balustraden 16, Antrieb zum Bewegen der Bänder 14 und Steuerungseinrichtung 15 zum Steuern des Antriebes aufweist. Im Folgenden wird der Einfachheit halber eine Aufzugs- 1 bzw. Fahrtreppenanlage 2 diskutiert. Die Aufzugs- 1 bzw. Fahrtreppenanlage 2 kann eine einzelne Aufzugsanlage 1 bzw. eine einzelne Fahrtreppenanlage 2 oder aber auch mehrere, steuerungstechnisch zu einer Gruppe zusammengefassten Aufzugs- 1 bzw. Fahrtreppenanlagen 2 in einem oder mehreren Gebäude/n sein.

Zur Eingabe- und Erkennungseinheit: Fig. 2 Die Aufzugs- 1 bzw. Fahrtreppenanlage 2 ist mit einer Datenübertragungsvorrichtung mit Eingabe- und Erkennungseinheit 19 ausgestattet. Bspw. ist die Datenübertragungsvorrichtung ein Modem 18, das mit einem Fernmeldenetz 23 verbunden ist und ein elektronisches Einspeisen von Wartungsdaten der Aufzugs-1 bzw. Fahrtreppenanlage 2 in das Fernmeldenetz 23 ermöglicht. Bei Kenntnis der vorliegenden Erfindung ist es natürlich auch möglich, ein beliebiges anderes Medium zur Datenübertragung wie eine Postsendung eines Datenträgers wie eine Kompaktdiskette zu verwenden. In diesem Fall ist die Datenübertragungsvorrichtung ein Schreibgerät zum Beschreiben einer Kompaktdiskette. Der Fachmann hat hier vielfältige Möglichkeiten der Variation.

Die Eingabe- und Erkennungseinheit 19 kann sich im öffentlichen- oder nichtöffentlichen Bereich der Aufzugs- 1 bzw. Fahrtreppenanlage 2 befinden oder auf vorhandene Aufzugs-, Gebäude oder Telekommunikationsinfrastruktur zurückgreifen.

Die Eingabe- und Erkennungseinheit 19 ist in Fig. 1 in einem einzigen Gerät realisiert. Es ist aber auch vorstellbar, die entsprechenden Funktionen in mehreren Geräten zu realisieren, die sich an verschiedenen Orten befinden können. Eine Eingabeeinheit 19 ermöglicht die Eingabe mindestens eines Identifikationscodes und die Eingabe von Wartungsdaten der Aufzugs- 1 bzw. Fahrtreppenanlage 2. Eine Erkennungseinheit 19 ermöglicht die Erkennung mindestens eines Zutrittsmerkmals und die Erfassung der Anwesenheitsdauer mindestens eines Wartungstechnikers 20. Erfasst wird dabei die Anwesenheit, also die physische Präsenz des Wartungstechnikers 20 bei der Aufzugs- 1 bzw. Fahrtreppenanlage 2, welcher beabsichtigt an der Aufzugs- 1 bzw. Fahrtreppenanlage 2 Arbeiten auszuführen. Falls die Eingabe- und Erkennungseinheit 19 in zwei Geräten realisiert wird, können diese beiden über geeignete Medium, bspw. eine Kommunikationsleitung, ein Bussystem, ein lokales Netzwerk, ein Fernmeldenetz, usw. so miteinander verbunden werden, dass ein Datenaustausch möglich ist.

Die Identifizierung des Wartungstechnikers 20 bei der Eingabe- und Erkennungseinheit 19 kann also entweder durch Eingabe eines Identifikationscodes an der Eingabeeinheit 19 und/oder durch Erkennung eines Zutrittsmerkmals durch die Erkennungseinheit 19 initiert werden. Erkennbare Zutrittsmerkmale sind bspw.: mechanische- bzw. elektronische Schlüssel, magnetische- bzw. elektronische Batchkarten, elektronische Chipkarten (Transponder, GPS-Module, usw.), mechanische Zutrittskarten, individuelle biometrische Daten (Fingerabdruck, Irismuster, usw.), oder die SIM-Karte eines Mobiltelefons oder die Anschlussnummer im Festnetz, usw..

Ein Zutrittsmerkmal kann sowohl passiv wie auch aktiv erkannt werden. So ist es möglich dass der Wartungstechniker 20 sein Zutrittsmerkmal selbst an der Eingabe- und Erkennungseinheit 19 eingibt bzw. in die Eingabe- und Erkennungseinheit 19 einführt. Es ist aber auch möglich, dass die Eingabe- und Erkennungseinheit 19 eine vom Wartungstechniker 20 getragene elektronische Chipkarte aktiviert bzw. einen digitalen Personalausweis des Wartungstechnikers 20 abfragt bzw. ein biometrisches Merkmal des Wartungstechnikers 20 erfasst. Auch ist es möglich, dass der Wartungstechniker 20 aufgrund örtlicher Lokalisation bspw. eines Transponders bzw. einer SIM-Karte eines von ihm getragenen Mobiltelefons bzw. eines von ihm getragenen GPS-Modules in einem Netzwerk an der Aufzugs- bzw. Fahrtreppenanlage identifiziert wird. In diesen Fällen weist die Erkennungseinheit 19 bspw. eine Antenne auf, welche die SIM-Karte bzw. das GPS-Modul identifiziert.

Die Erkennungseinheit 19 verfügt ferner über eine Vergleichseinheit, welche die Anmeldedaten mit einer oder mehreren gespeicherten Referenz/en vergleicht. Bei Übereinstimmung mit der gespeicherten Referenz ist der Wartungstechniker 20 erkannt bzw. identifiziert. Durch diese Identifizierung weiss die Servicezentrale 30, um welche Person oder Personengruppe von Wartungstechnikern 20 es sich handelt. Für jede Person bzw. Personengruppe können unterschiedliche Identifikationscodes vorgesehen sein. Die Vergleichseinheit kann sich an der Aufzugs- 1 bzw. Fahrtreppenanlage 2 und/oder in der Servicezentrale 30 befinden. Bspw. befindet sich die Vergleichseinheit in der von der Aufzugs- 1 bzw. Fahrtreppenanlage 2 entfernten Servicezentrale 30 und empfängt von der Erkennungseinheit 19 der Aufzugs- 1 bzw. Fahrtreppenanlage 2 Anmeldedaten, welche dem eingegebenen Identifikationscode bzw. den erkannten Zutrittsmerkmalen bzw. der örtlichen Lokalisation einer SIM-Karte bzw. eines GPS-Modules entsprechen. Die Übermittlung der Anmeldedaten von der Aufzugs- 1 bzw. Fahrtreppenanlage 2 zur entfernten Servicezentrale 30 kann über ein geeignetes Medium wie bspw. ein Fernmeldenetz 23 erfolgen.

Bei der Aufzugs- 1 bzw. Fahrtreppenanlage 2 lassen sich verschiedene öffentliche- und nichtöffentliche Bereiche definieren, zu denen unterschiedliche Wartungstechniker 20 Zutritt haben. Als öffentlichen Bereich werden Orte und Teile der Aufzugs- 1 bzw. Fahrtreppenanlage 2 bezeichnet, welche durch jede Person ohne spezielle Berechtigung zugänglich sind, wie Kabine 10. Nichtöffentliche Bereiche sind nur durch Personen zugänglich, die eine besondere Zutrittsberechtigung zur Aufzugs- 1 bzw. Fahrtreppenanlage 2, bzw. zum Gebäude haben, wie der Maschinenraum 4 oder Schachtgrube. Nichtöffentliche Bereiche sind dadurch gekennzeichnet, dass sie abgeschlossen sind.

Zur Wartung: Durch die Identifizierung des Wartungstechnikers 20 kann dessen Berechtigung festgelegt werden. Als Wartung gelten alle Wartungsarbeiten, die zum Verzögern der Abnutzung und/oder zur Wiederherstellung der Funktionsfähigkeit oder Arbeitsfähigkeit einschliesslich der technischen Sicherung der Aufzugs- 1 bzw. Fahrtreppenanlage 2 sowie ihrer Baugruppen und Komponenten ausgeführt werden. Arten von Wartungsarbeiten sind bspw.:
- Reinigung an nichtöffentlich zugänglichen Teilen der Aufzugs- 1 bzw. Fahrtreppenanlage 2 z.B. Schachtgrube oder Maschinenraum 4.
- Periodische Unterhaltsarbeiten wie Seilwechsel; Lampen ersetzen; Reinigen von Komponenten wie Entstauben von elektrischen Steuereinheiten; Zerlegen, Reinigen und Wiederzusammenbau von Komponenten wie der Fangvorrichtung,; usw..

- Unterhaltsarbeiten, welche aufgrund von Fahrleistungen oder anderweitig vereinbart wurden z.B. Bremskontrolle, Seilkontrolle, Türschliesser.
- Reparaturarbeiten aufgrund von technischen Mängeln. z.B. die Höhe des Kabinen-Schachthalts anpassen.

Dabei wird nach Personengruppen unterschieden, welcher Wartungstechniker 20 welche Wartungsarbeiten ausführen soll oder darf. Mögliche Personen bzw. Personengruppen von Wartungstechnikern 20 sind:
- Instruiertes Personal übernimmt allfällig anfallende Facharbeiten wie Ersetzen von Lampen.
- Ausgebildetes Fachpersonal behebt technische Mängel an der Aufzugs- 1 bzw. Fahrtreppenanlage 2.
- Person welche in der Servicezentrale 30 arbeitet und dort bspw. Daten des Wartungsprotokolls der Aufzugs- 1 bzw. Fahrtreppenanlage 2 auswertet.

Diese verschiedenen Wartungstechniker 20 können verschiedenen Firmen angehören. So kann das instruierte Personal von einer Unterhaltsfirma angestellt sein, welche Unterhaltsarbeiten im Gebäude durchführt. Das Fachpersonal führt konkrete Wartungsarbeiten an der Aufzugs- 1 bzw. Fahrtreppenanlage 2 durch und hat hier auch Zugang zu nichtöffentlichen Bereichen der Aufzugs- 1 bzw. Fahrtreppenanlage 2. Durch Bereitstellung von verschiedenen Identifikationscodes für die verschiedenen Wartungstechniker 20 wird sichergestellt, dass nur entsprechend berechtigte Personen bzw. Personengruppen Zugang zur Aufzugs- 1 bzw. Fahrtreppenanlage 2 haben.

Zum Wartungsbedarf: Weiter ist auch denkbar, dass die Aufzugs- 1 bzw. Fahrtreppenanlage 2 durch Sensoren 21 ihre Umwelt erfasst. Mit der Hilfe bspw. elektrischer Bauteile können verschiedenste Umgebungsbedingungen, wie bspw. Temperatur, Leitfähigkeit, Druck usw. erfasst und in elektrische Signale umgewandelt werden. Über eine Auswerteinheit 22 können dabei verschiedenste Zustandsdaten, welche die Sensoren 21 aktuell liefern, mit in einem Speicher der Auswerteeinheit 22 abgelegten Referenzdaten verglichen werden. Die Referenzdaten enthalten mögliche Signalpegel, welche von den Sensoren 21 geliefert werden können. Die Auswerteinheit 22 liefert dann eine Information über den Zustand der Aufzugs- 1 bzw. Fahrtreppenanlage 2. Dadurch kann unter anderem ermittelt werden, welche Teile der Aufzugs- 1 bzw. Fahrtreppenanlage 2 Wartungsbedarf aufweisen oder welche Teile gewartet wurden. Somit lässt sich eine Aussage über den Wartungszustand der Aufzugs- 1 bzw. Fahrtreppenanlage 2 machen. Bspw. ist es möglich, die Leistungsaufnahme des Türantriebs beim Schliessen einer Schachttüre 6 mit Sensoren zu erfassen. Sobald die Leistungsaufnahme über einen vordefinierten Referenzwert steigt, kann ein Wartungsbedarf an die Servicezentrale 30 gemeldet werden.

Ein Wartungsbedarf ist bei einem Anlageteil vorhanden, wenn eine Reinigung oder eine Auswechslung des Bauteils erforderlich ist. Bspw. kann ein Einstellen der Schachttüren 6 erforderlich sein, wenn diese nicht mehr innerhalb einer vorgegebenen Zeit schliessen oder Lampen werden nach einer gewissen Betriebszeit ausgewechselt, um zu verhindern, dass in der Kabine 10 unerwartet kein Licht vorhanden ist. Diese Information kann in der Folge von der Auswerteinheit 22 an die Servicezentrale 30 oder den Wartungstechniker 20 übermittelt werden.

Zum Wartungsprotokoll: Die Eingabeeinheit 19 ermöglicht ferner über eine Schnittstelle das Erfassen von Daten, die im Zusammenhang mit Wartungsarbeiten an der Aufzugs- 1 bzw. Fahrtreppenanlage 2 stehen. Vorteilhafterweise geschieht dies über eine Tastatur. Es ist aber auch möglich, solche Eingaben mit einem Strichcode, einem portablen Computer oder ein anderes Gerät, welches über die Schnittstelle mit der Eingabeeinheit 19 verbunden wird, zu machen.

Die erfassten Daten über die Wartungsarbeiten des Wartungstechnikers 20 werden zu einem Protokoll zusammengefasst. Dieses Wartungsprotokoll enthält Beispielweise Angaben über:
- Art der Wartung
- Identifizierter Wartungstechniker 20, welcher die Arbeiten durchgeführt hat.
- Datum der Wartungsarbeiten
- betriebsstunden / Zyklen der gewarteten Bauteile oder der Aufzugs- 1 bzw. Fahrtreppenanlage 2
- Dauer der Anwesenheit des Wartungstechnikers 20
- Ersatz Material / ausgewechselte Teile
- Wartungszustand, ob bedarf nach Wartungsarbeiten an der Aufzugs- 1 bzw. Fahrtreppenanlage 2 vorhanden ist bzw. den aktuellen stand der Wartungsarbeiten.

Vorteilhafterweise können über die Eingabe- und Erkennungseinheit 19 auch Abfragen über den Wartungszustand bzw. Wartungsbedarf, die auszuführenden bzw. anstehenden Wartungsarbeiten an der Aufzugs- 1 bzw. Fahrtreppenanlage 2, getätigt werden. Durch die Identifizierung können dem Wartungstechniker 20 die entsprechenden Wartungsarbeiten zugeteilt und aufgelistet werden. Die Ausgabe erfolgt bspw. über einen Monitor, Drucker oder portablen Computer welcher über eine Schnittstelle mit der Aufzugs- 1 bzw. Fahrtreppenanlage 2 verbunden ist.

**Zum Wartungsbedarf:** Vorteilhafterweise kann der Wartungsbedarf einer Aufzugs- 1 bzw. Fahrtreppenanlage 2 der Servicezentrale 30 übermittelt werden. Wartungsbedarf entsteht bei der Anlage durch zeitlichen Ablauf oder durch Mängel bspw. durch das nicht korrekte Funktionieren oder die Beschädigung einer Aufzugs- 1 bzw. Fahrtreppenanlage 2. Der Wartungstechniker 20 ist somit über den Wartungsbedarf bereits informiert noch bevor er bei der Aufzugs- 1 bzw. Fahrtreppenanlage 2 vor Ort ist und kann durch die Vorinformation Entscheidungen darüber treffen welche Personen, Werkzeuge oder Systeme an der Aufzugs- 1 bzw. Fahrtreppenanlage 2 eingesetzt werden müssen.

**Zur Servicezentrale 30:** Fig. 3 zeigt eine Aufzugs- 1 bzw. Fahrtreppenanlage 2, welche mit einer Servicezentrale 30 verbunden ist. Aufzugs- 1 bzw. Fahrtreppenanlage 2 und Servicezentrale 30 sind räumlich voneinander getrennt. Mittels mindestens einer Datenübertragungsvorrichtung werden qualitäts- und leistungsrelevante Daten wie bspw. das Wartungsprotokoll von der Aufzugs- 1 bzw. Fahrtreppenanlage 2 zur Servicezentrale 30 übertragen. Vorteilhafterweise wird das Wartungsprotokoll elektronisch bspw. via Modem 18 und/oder als Postsendung an den Kunden 34 übermittelt.

Das Wartungsprotokoll und weitere Daten der Aufzugs- 1 bzw. Fahrtreppenanlage 2 können auch an eine Gebäudeleitstelle 7 und von da an die Servicezentrale 30 übermittelt werden. Auch ist es möglich, dass die Auswertung der Daten in der Gebäudeleitstelle 7 geschieht. In einer Gebäudeleitstelle 7 stehen verschiedene Informationen über ein Gebäude zur Verfügung. Bspw. wird eine Schachttüre 6 mit einer Videokamera überwacht. Wenn bspw. die Schachttüre 6 nicht mehr schliesst, kann der Wartungstechniker 20 die Ursache im entsprechenden Stockwerk 3 beseitigen. Zusätzlich zu Daten über die Aufzugs- 1 bzw. Fahrtreppenanlage 2 können dies Daten von Zutrittskontrolle zum Gebäude oder Gebäudeteilen, Rauch- und Brandmelder, Gebäudeklima, Energiefluss, usw. sein.

Das Wartungsprotokoll sowie weitere von der Aufzugs- 1 bzw. Fahrtreppenanlage 2 an die Servicezentrale 30 übermittelte Daten könne vom Wartungstechniker 20 in der Servicezentrale 30 über einen Computer 32, welcher mit der Datenverarbeitungsanlage 31 durch einen Datenbus 33 verbunden ist eingesehen und bspw. statistisch ausgewertet werden.

Die Servicezentrale 30 kann die Verfügbarkeit der Aufzugs-(1) bzw. Fahrtreppenanlage (2) nach Abschluss der Wartungsarbeiten überprüfen. Anhand der Angaben des übermittelten Wartungsprotokolls sind die durchgeführten Wartungsarbeiten bekannt und mit geeigneten Prüfverfahren und Sensoren gezielt überprüft.
- Bspw. ist in der Schachtgrube bzw. im Maschinenraum eine Kamera montiert und diese Kamera kann den Reinigungszustand nach einer durchgeführten Reinigung der Schachtgrube bzw. des Maschinenraums an die Servicezentrale 30 übermitteln. Zu diesem Zweck wird die Kamera von der Servicezentrale 30 aus aktiviert und diese Kamera sendet Bilddaten aus der Schachtgrube bzw. dem Maschinenraum an die Servicezentrale 30.
- Bspw. wird die Leistungsaufnahme des Türantriebs beim Schliessen einer Schachttüre 6 mit mindestens einem Sensor erfasst. Die Servicezentrale 30 kann die Verfügbarkeit einer gewarteten Schachttüre 6 überprüfen, indem diese die Daten des Sensors nach einer Wartung abruft und mit Referenzwerten vergleicht. Wenn die Leistungsaufnahme unterhalb eines vordefinierten Referenzwertes liegt, so gilt die Verfügbarkeit der Schachtür 6 als gegeben.

In der Servicezentrale 30 werden die für die Abrechnung mit dem Kunden 34 relevanten Daten mittels mindestens einer Datenverarbeitungsanlage 31 mit mindestens einem Betriebsparameter zu einer Rechnung verknüpft. Servicezentrale 30 und Kunde 34 sind räumlich voneinander getrennt. Über eine Datenübertragungseinrichtung wird dem Kunden 34 mindestens eine Rechnung übermittelt. Vorteilhafterweise wird die Rechnung elektronisch und/oder als Postsendung an den Kunden 34 übermittelt.

Die dem Kunden 34 übermittelte Rechnung enthält Angaben über Art und Standort der Aufzugs- 1 bzw. Fahrtreppenanlage 2. Dies kann durch Angabe der Gebäudeadresse oder durch eine Nummerierung geschehen. Im Weiteren ist für den Kunden 34 ersichtlich, wann bzw. in welcher Zeitspanne die Leistungen erbracht wurden. Die Daten sind bei der Servicezentrale 30 gespeichert und dienen zusammen mit dem von der Gebäudeleitstelle 7 oder der Eingabe- und Erkennungseinheit 19 übermittelten Wartungsprotokoll zur automatischen Rechnungsstellung.

**Zum Qualitätsstandard:** Das Wartungsprotokoll kann als Basis für die Rechnungsstellung an den Kunden 34 dienen. Für den Kunden 34, welcher Eigentümer der Aufzugs- 1 bzw. Fahrtreppenanlage 2 oder auch nur Adressat der Rechnung sein kann, ist somit klar ersichtlich, welche Wartungsarbeiten wann und von wem ausgeführt wurde.

Vorteilhafterweise kann durch das Wartungsprotokoll ein Qualitätsstandard definiert und überprüft werden. Durch die Identifizierung des Wartungstechnikers 20, den Zeitpunkt der Anwesenheit sowie den Wartungszustand der Aufzugs- 1 bzw. Fahrtreppenanlage 2 sowie weiterer Daten aus dem Wartungsprotokoll kann die Qualität der Anlage genauer überwacht werden. Dem Kunden 34 kann die Verfügbarkeit einer Aufzugs- 1 bzw. Fahrtreppenanlage 2 angeboten werden. Das Protokollieren der Wartungsdaten und der Eingabe- und Erkennungseinheit 19 macht ein überprüfen der angebotenen Leistung möglich. Somit kann ein Qualitätsstandard dem Kunden 34 angeboten werden, bei welchem er selbst bestimmt, wie verlässlich die Aufzugs- 1 bzw. Fahrtreppenanlage 2 zur Verfügung stehen muss.

Durch das erfindungsgemässe Verfahren wird eine Abkehr von der traditionell jährlich im Voraus zu erfolgenden Stellung der Kostenrechnung für die Wartungsleistungen ermöglicht. Durch Erfassen und Verrechnung der Wartungsperioden, die kürzer als ein Jahr sind, ist eine entsprechende Erhöhung der Frequenz der Wartungszahlungen durch den Kunden 34 möglich. Bspw. erfolgen Wartungszahlungen mit dem Rhythmus der Wartungsperioden, d.h. vorzugsweise quartalsweise, vorzugsweise monatlich, vorzugsweise wöchentlich. Natürlich sind bei Kenntnis der vorliegenden Erfindung auch längere oder kürzere oder auch unregelmässige Wartungsperioden möglich.

Die Rechnung wird nach der Art der Wartungsarbeiten aufgeteilt, damit für den Kunden 34 ersichtlich ist, welche Kosten durch welche Art der Wartungsarbeiten verursacht wurden.

Im Folgenden werden Beispiele von Wartungsarbeiten, für welche dem Kunden 34 eine Rechnung übermittelt wird, dargestellt.

Beispiel 1: Der Wartungstechniker 20 ist ein Hausmeister, welcher Leuchtstoffröhren auswechselt. Konkret wechselt er zwei Leuchtstoffröhren bei der Aufzugsanlage 1 und eine Leuchtstoffröhre bei der Fahrtreppenanlage 2 aus. Der Hausmeister identifiziert sich mit einer Batchkarte an der Erkennungseinheit 19. Sein Identifikationscode ist 1008. Die Arbeit und das Material werden dem Kunden 34 einzeln verrechnet. Bei der Identifikation kann eine Liste der zugeteilten Wartungsarbeiten ausgegeben werden. Die Liste wird durch die Auswerteinheit 22 erstellt und kann über ein Terminal an der Eingabe- und Erkennungseinheit 19 oder der Gebäudeleitstelle 7 vom Wartungstechniker 20 eingesehen werden. Für beide Anlagen hat der Hausmeister ein und denselben Identifikationscode. Die an beiden Anlagen installierte Eingabe- und Erkennungseinheit 19 erfasst was und an welcher Anlage ausgeführt wurde. Die Kosten für die Arbeitszeit und das Material können getrennt erfasst werden. Bei Routinearbeiten können für die Arbeitszeiten pauschale Fixzeiten verrechnet werden. Im Beispiel wird bei der Aufzugsanlage 1 eine Pauschale von 15 Minuten für die Beschaffung einer Ersatz-Leuchtstoffröhre sowie das Auswechseln und Entsorgen der Leuchtstoffröhre verrechnet. Bei der Fahrtreppenanlage wird aufgrund der erschwerten Zugänglichkeit eine Pauschale von 20 Minuten verrechnet. Der Wartungstechniker 20 bestätigt durch Eingabe an der Eingabe-und Erkennungseinheit 19, seine Wartungsarbeiten entsprechend einem Qualitätsstandart für Unterhaltsarbeiten auszuführen.

**Beispiel 2:** Als Wartungstechniker 20 führen zwei ausgebildete Fachpersonen Wartungsarbeiten an der Aufzugs- 1 und Fahrtreppenanlage 2 aus, bzw. wechseln sie Module aus. Eine erste Fachperson identifiziert sich mit einem Identifikationscode 2021 per Mobiltelefon an der Eingabe-und Erkennungseinheit 19 bzw. der Servicezentrale 30, eine zweite Fachperson identifiziert sich mit einem Identifikationscode 2035 per Batchkarte an der Eingabe- und Erkennungseinheit 19 oder per telefonische Mitteilung an die Servicezentrale 30. Aufgrund der Position der Eingabe- und Erkennungseinheit 19, kann zwischen Aufzugs- 1 und Fahrtreppenanlage 2 unterschieden werden. Die Auswerteinheit 22 kann dem Wartungstechniker 20 helfen, den Grund für die Störung zu finden. Der Wartungstechniker 20 wird vorgängig in seiner Servicezentrale 30 über das Fernmeldenetz 23 informiert. Er kann somit die zur Reparatur notwendigen Ressourcen an Personal und Material beschaffen und bereits bei der ersten Anfahrt zur Aufzugs- 1 und Fahrtreppenanlage 2 an mitnehmen.

Der erste Wartungstechniker 20 kann sich auf verschiedene Arten identifizieren. Bspw. wird seine Position automatisch über Erkennung der SIM-Karte seines Mobiltelefons ermittelt und dem Identifikationscode 2021 zugeordnet. Der zweite Wartungstechniker 20 identifiziert sich mit seinem Identifikationscode 2035 direkt an der Eingabe- und Erkennungseinheit 19. Beide Wartungstechniker 20 führen die Wartungsarbeiten gemeinsam durch. Das Material wird zusätzlich verrechnet. Auch ist es möglich, dass sich der zweite Wartungstechniker 20 über die Festnetznummer des Telefons, mit welchem er sich bei der Servicezentrale 30 meldet, erkannt wird und ihm der Identifikationscode 2035 zugeordnet wird. Durch die persönliche Identifizierung kann die Qualität der Arbeit einer Person zugeordnet werden. Nach Abschluss der Wartungsarbeiten kann die Servicezentrale 30 die Funktion der ausgewechselten Teile bzw. der ganzen Aufzugs- 1 bzw. Fahrtreppenanlage 2 überprüfen.

Beispiel 3: Dem Kunden 34 wird eine gewisse Verfügbarkeit der Aufzugs- 1 bzw. Fahrtreppenanlage 2 angeboten. Die Verfügbarkeit wird in Prozent ausgedrückt. Sie beschreibt das Verhältnis einer bestimmten Zeitdauer zur Einsatzbereitschaft der Aufzugs- 1 bzw. Fahrtreppenanlage 2. Mit den Angaben aus dem Wartungsprotokoll kann die Verfügbarkeit der Aufzugs- 1 bzw. Fahrtreppenanlage 2 überprüft werden.

### Stand- und Reparaturzeiten:

| | | |
|---|---|---|
| Aufzugsanlage total | 15:39h | |
| Stromausfall: | 01:05h | |
| Benutzer verursacht | 00:02h | |
| Reinigung | 04:43h | |
| Wartung | 01:20h | |
| Störungen | 04:39h davon Stosszeit | 2:12h |
| | | |
| Verfügbarkeit Periode 01.06.04 - 31.08.04 | | |
| (92 Tage;132'480min) | | 99.79% |
| Verfügbarkeit Stosszeit | | |
| (65Tage je 3h;11'700min) | | 98.87% |
| | | |
| Fahrtreppenanlage total | 16:15h | |
| Stromausfall: | 01:05h | |
| Benutzer verursacht | 00:12h | |
| Reinigung | 10:32h | |
| Wartung | 01:08h | |
| Störungen | 03:15h davon Stosszeit | 0:12h |
| | | |
| Verfügbarkeit Periode 01.06.04 - 31.08.04 | | |
| (92 Tage;132'480min) | | 99.85% |
| Verfügbarkeit Stosszeit | | |
| (65Tage je 3h;11700min) | | 99.99% |

Dabei beeinflussen Stromausfälle oder durch den Benutzer verursachte Ausfälle die Verfügbarkeit nicht, da sie nicht im Einflussbereich der Servicezentrale 30 liegen. Reinigung und Wartung sind aufgrund ihrer Planbarkeit ebenfalls ausgeschlossen.

Bei der Verfügbarkeit kann weiter unterschieden werden zwischen der gesamten Verfügbarkeit über einen gewissen Zeitraum und der Verfügbarkeit zu einem bestimmten Zeitpunkt innerhalb eines Zeitraums bspw. in der Stosszeit. Beide Werte könne mit dem Kunden 34 einzeln vereinbart werden. Dem Kunden 34 wird so eine gewisse prozentuale Verfügbarkeit der Aufzugs- 1 bzw. Fahrtreppenanlage 2 verkauft.

## Patentansprüche

1. Verfahren zur Wartung einer Aufzugs- (1) bzw. Fahrtreppenanlage (2),
wobei die Anwesenheit mindestens eines Wartungstechnikers (20) an der Aufzugs- (1) bzw. Fahrtreppenanlage (2) einer entfernten Servicezentrale (30) mitgeteilt wird,
wobei der Wartungstechniker (20) an der Aufzugs- (1) bzw. Fahrtreppenanlage (2) durch Meldung bei der Servicezentrale identifiziert wird,
**dadurch gekennzeichnet,**
**dass** die vom Wartungstechniker (20) durchgeführten Wartungsarbeiten an der Aufzugs-(1) bzw. Fahrtreppenanlage (2) als Wartungsprotokoll protokolliert werden, und
**dass** überprüft wird, ob der Wartungstechniker (20) bzw. eine Wartungsfirma eine Berechtigung für Wartungsarbeiten besitzt und für welche Wartungsarbeiten diese Berechtigung gültig ist.

2. Verfahren gemäss Anspruch 1, **dadurch gekennzeichnet, dass** der Wartungstechniker (20) durch Erkennung mindestens eines Identifikationscodes und/oder mindestens eines Zutrittsmerkmals und/oder aufgrund örtlicher Lokalisierung in einem Netzwerk an der Aufzugs- (1) bzw. Fahrtreppenanlage (2) identifiziert wird.

3. Verfahren gemäss Anspruch 1 oder 2, **dadurch gekennzeichnet, dass** das Wartungsprotokoll 1 an die Servicezentrale (30) übermittelt wird.

4. Verfahren gemäss einem der Ansprüche 1 bis 3, **dadurch gekennzeichnet, dass** die Verfügbarkeit der Aufzugs- (1) bzw. Fahrtreppenanlage (2) nach Abschluss der Wartungsarbeiten von der Servicezentrale (30) überprüft wird.

5. Verfahren gemäss einem der Ansprüche 1 bis 4, **dadurch gekennzeichnet, dass** das Wartungsprotokoll von der Servicezentrale (30) an den Kunden (34) übermittelt wird.

6. Verfahren gemäss einem der Ansprüche 1 bis 5, **dadurch gekennzeichnet, dass** ein Wartungsbedarf von der Aufzugs- (1) bzw. Fahrtreppenanlage (2) ermittelt wird und dass dieser Wartungsbedarf der Servicezentrale (30) bzw. dem Wartungstechniker (20) gemeldet wird.

7. Verfahren gemäss einem der Ansprüche 1 bis 6, **dadurch gekennzeichnet, dass** Zustandsdaten der Aufzugs- (1) oder Fahrtreppenanlage (2) an die Servicezentrale (30) übermittelt werden, dass basierend auf diesen Zustandsdaten von der Servicezentrale (30) ein Wartungsbedarf ermittelt wird und dass dieser Wartungsbedarf dem Wartungstechniker (20) gemeldet wird.

8. Verfahren gemäss einem der Ansprüche 1 bis 7, **dadurch gekennzeichnet, dass** ein Wartungszustand von der Aufzugs- (1) oder Fahrtreppenanlage (2) ermittelt wird und dass dieser Wartungszustand angezeigt wird.

9. Vorrichtung zur Identifizierung mindestens eines Wartungstechnikers (20),
wobei eine Erkennungseinheit (19) an einem Zugang einer Aufzugs- (1) bzw. Fahrtreppenanlage (2) zur Erkennung mindestens eines Identifikationscodes des Wartungstechnikers (20) angeordnet ist
und/oder dass eine Erkennungseinheit (19) an einem Zugang einer Aufzugs- (1) bzw. Fahrtreppenanlage (2) zur Erkennung mindestens eines Zutrittsmerkmals des Wartungstechnikers (20) angeordnet ist
und/oder dass eine Erkennungseinheit (19) zur örtlichen Lokalisierung des Wartungstechnikers (20) in einem Netzwerk an der Aufzugs- (1) bzw. Fahrtreppenanlage (2) angeordnet ist ;
wobei die Vorrichtung den Wartungstechniker (20) an der Aufzugs- (1) bzw. Fahrtreppenanlage (2) durch Meldung bei der Servicezentrale (30) identifiziert,
**dadurch gekennzeichnet,**
**dass** die Vorrichtung ein Wartungsprotokoll für die vom Wartungstechniker (20) durchgefihrten Wartungsarbeiten an der Aufzugs- (1) bzw. Fahrtreppenanlage (2) erstellt und über ein Fernmeldenetz (23) an eine entfernte Servicezentrale (30) übermittelt und
**dass** die Vorrichtung überprüft, ob der Wartungstechniker (20) bzw. eine Wartungsfirma eine Berechtigung für Wartungsarbeiten besitzt und für welche Wartungsarbeiten diese Berechtigung gültig ist.

10. Vorrichtung gemäss Anspruch 9, **dadurch gekennzeichnet, dass** sie die Anwesenheit des identifizierten Wartungstechnikers (20) über das Fernmeldenetz (23) an die entfernte Servicezentrale (30) übermittelt.

11. Vorrichtung gemäss Anspruch 9, **dadurch gekennzeichnet, dass** sie einen erkannten Identifikationscode bzw. ein erkanntes Zutrittsmerkmal bzw. eine örtliche Lokalisierung des Wartungstechnikers (20) über das Fernmeldenetz (23) an die entfernte Servicezentrale (30) übermittelt.

## Claims

1. Method for maintaining a lift (1) or escalator installation (2),
the presence of at least one maintenance engineer (20) at the lift (1) or escalator installation (2) being communicated to a remote service centre (30),
the maintenance engineer (20) at the lift (1) or escalator installation (2) being identified by reporting to the service centre,
**characterized in that** the maintenance work carried out on the lift (1) or escalator installation (2) by the maintenance engineer (20) is logged as a maintenance log, and
**in that** a check is carried out in order to determine whether the maintenance engineer (20) or a maintenance company has authorization for maintenance work and for what maintenance work this authorization is valid.

2. Method according to Claim 1, **characterized in that** the maintenance engineer (20) is identified at the lift (1) or escalator installation (2) by detecting at least one identification code and/or at least one access feature and/or on the basis of local localization in a network.

3. Method according to Claim 1 or 2, **characterized in that** the maintenance log is transmitted to the service centre (30).

4. Method according to one of Claims 1 to 3, **characterized in that** the availability of the lift (1) or escalator installation (2) after the completion of the maintenance work is checked by the service centre (30).

5. Method according to one of Claims 1 to 4, **characterized in that** the maintenance log is transmitted from the service centre (30) to the customer (34).

6. Method according to one of Claims 1 to 5, **characterized in that** a maintenance requirement is determined by the lift (1) or escalator installation (2), and **in that** this maintenance requirement is reported to the service centre (30) or to the maintenance engineer (20).

7. Method according to one of Claims 1 to 6, **characterized in that** status data relating to the lift (1) or escalator installation (2) are transmitted to the service centre (30), **in that** a maintenance requirement is determined by the service centre (30) on the basis of these status data, and **in that** this maintenance requirement is reported to the maintenance engineer (20).

8. Method according to one of Claims 1 to 7, **characterized in that** a maintenance status is determined by the lift (1) or escalator installation (2), and **in that** this maintenance status is displayed.

9. Apparatus for identifying at least one maintenance engineer (20),
a detection unit (19) being arranged at an entrance to a lift (1) or escalator installation (2) in order to detect at least one identification code of the maintenance engineer (20),
and/or a detection unit (19) being arranged at an entrance to a lift (1) or escalator installation (2) in order to detect at least one access feature of the maintenance engineer (20),
and/or a detection unit (19) being arranged on the lift (1) or escalator installation (2) in order to locally locate the maintenance engineer (20) in a network,
the apparatus identifying the maintenance engineer (20) at the lift (1) or escalator installation (2) by reporting to the service centre (30), **characterized in that** the apparatus creates a maintenance log for the maintenance work carried out on the lift (1) or escalator installation (2) by the maintenance engineer (20) and transmits said log to a remote service centre (30) via a telecommunications network (23), and
**in that** the apparatus checks whether the maintenance engineer (20) or a maintenance company has authorization for maintenance work and for what maintenance work this authorization is valid.

10. Apparatus according to Claim 9, **characterized in that** it transmits the presence of the identified maintenance engineer (20) to the remote service centre (30) via the telecommunications network (23).

11. Apparatus according to Claim 9, **characterized in that** it transmits a detected identification code or a detected access feature or a local localization of the maintenance engineer (20) to the remote service centre (30) via the telecommunications network (23).

## Revendications

1. Procédé destiné à la maintenance d'une installation d'ascenseur (1) ou d'escalier roulant (2),
la présence d'au moins un technicien de maintenance (20) près de l'installation d'ascenseur (1) ou d'escalier roulant (2) étant communiquée à une centrale de service après-vente (30) éloignée,
le technicien de maintenance (20) étant identifié près de l'installation d'ascenseur (1) ou d'escalier roulant (2) par signalement auprès de la centrale de service après-vente,
**caractérisé en ce que** les travaux de maintenance réalisés par le technicien de maintenance (20) sur l'installation d'ascenseur (1) ou d'escalier roulant (2) sont enregistrés en tant que procès-verbal de maintenance et
**en ce qu'**il est vérifié si le technicien de maintenance (20) ou une société de maintenance détient une autorisation de procéder à des travaux de maintenance et pour quels travaux de maintenance cette autorisation est valable.

2. Procédé selon la revendication 1, **caractérisé en ce que** par reconnaissance d'au moins un code d'identification et/ou d'au moins une caractéristique d'accès et/ou du fait d'une localisation dans un réseau, le technicien de maintenance (20) est identifié près de l'installation d'ascenseur (1) ou d'escalier roulant (2).

3. Procédé selon la revendication 1 ou la revendication 2, **caractérisé en ce que** le procès-verbal de maintenance est transmis à la centrale de service après-vente (30).

4. Procédé selon l'une quelconque des revendications 1 à 3, **caractérisé en ce que** la disponibilité de l'installation d'ascenseur (1) ou d'escalier roulant (2) après achèvement des travaux de maintenance est vérifiée par la centrale de service après-vente (30).

5. Procédé selon l'une quelconque des revendications 1 à 4, **caractérisé en ce que** le procès-verbal de maintenance est transmis au client (34) par la centrale de service après-vente (30).

6. Procédé selon l'une quelconque des revendications 1 à 5, **caractérisé en ce qu'**un besoin de maintenance est déterminé par l'installation d'ascenseur (1) ou d'escalier roulant (2) et **en ce que** ce besoin de maintenance est communiqué à la centrale de service après-vente (30) ou au technicien de maintenance (20).

7. Procédé selon l'une quelconque des revendications 1 à 6, **caractérisé en ce que** des données d'état de l'installation d'ascenseur (1) ou d'escalier roulant (2) sont transmises à la centrale de service après-vente (30), **en ce que** sur la base de ces données d'état, un besoin de maintenance est déterminé par la centrale de service après-vente (30) et **en ce que** ce besoin de maintenance est communiqué au technicien de maintenance (20).

8. Procédé selon l'une quelconque des revendications 1 à 7, **caractérisé en ce qu'**un état de maintenance de l'installation d'ascenseur (1) ou d'escalier roulant (2) est déterminé et **en ce que** cet état de maintenance est affiché.

9. Dispositif destiné à identifier au moins un technicien de maintenance (20),
une unité de reconnaissance (19) étant disposée sur un accès à une installation d'ascenseur (1) ou d'escalier roulant (2) pour la reconnaissance d'au moins un code d'identification du technicien de maintenance (20)
et/ou une unité de reconnaissance (19) étant disposée sur un accès à une installation d'ascenseur (1) ou d'escalier roulant (2) pour la reconnaissance d'au moins une caractéristique d'accès du technicien de maintenance (20)
et/ou une unité de reconnaissance (19) pour la localisation du technicien de maintenance (20) dans un réseau étant disposée sur l'installation d'ascenseur (1) ou d'escalier roulant (2),
le dispositif identifiant le technicien de maintenance (20) près de l'installation d'ascenseur (1) ou d'escalier roulant (2), par signalement auprès de la centrale de service après-vente (30),
**caractérisé en ce que** le dispositif établit un procès-verbal de maintenance pour les travaux de maintenance réalisés par le technicien de maintenance (20) sur l'installation d'ascenseur (1) ou d'escalier roulant (2) et le transmet à une centrale de service après-vente (30) éloignée, par l'intermédiaire d'un réseau de télécommunication (23),
**en ce que** le dispositif vérifie si le technicien de maintenance (20) ou une société de maintenance détient une autorisation de procéder à des travaux de maintenance et pour quels travaux de maintenance cette autorisation est valable.

10. Dispositif selon la revendication 9, **caractérisé en ce qu'**il transmet la présence du technicien de maintenance (20) identifié par l'intermédiaire du réseau de télécommunication (23) à la centrale de service après-vente (30) éloignée.

11. Dispositif selon la revendication 9, **caractérisé en ce qu'**il transmet à la centrale de service après-vente (30) éloignée un code d'identification reconnu ou une caractéristique d'accès reconnue ou une localisation du technicien de maintenance (20) par l'intermédiaire du réseau de télécommunication (23).
